# EUROPÄISCHE PATENTSCHRIFT

(11) **EP 1 319 789 B1**
(45) Veröffentlichungstag und Bekanntmachung des Hinweises auf die Patenterteilung: **07.09.2005**
(21) Anmeldenummer: 02026732.4
(22) Anmeldetag: 30.11.2002
(51) Int. Cl.: E05F 15/14, E05D 15/06

(54) **Antrieb für einen Schiebetürflügel**
Drive for sliding door wings
Dispositif d'entraînement pour panneaux coulissants

(30) Priorität: 12.12.2001 DE 10160915
(43) Veröffentlichungstag der Anmeldung: 18.06.2003
(73) Patentinhaber: Kaba Gallenschütz GmbH, 77815 Bühl (DE)
(72) Erfinder: Eichner, Harald, 77963 Schwanau-Ottenheim (DE)
(74) Vertreter: Geitz Truckenmüller Lucht

(56) Entgegenhaltungen:
- EP-A- 1 085 159
- WO-A-97/42388
- DE-A- 2 910 185
- DE-U- 8 717 297

## Beschreibung

Die Erfindung betrifft einen Antrieb für einen als Schiebetür ausgebildeten Türflügel, insbesondere für Schiebestapelwände, Nachtverschlüsse, Rundschiebetüren, Personenschleusen und dergleichen, der sich über wenigstens eine Laufrolle auf einer, vorzugsweise an einer Rahmenkonstruktion einer Türanlage angeordneten Schiene geführt abstützt und mittels eines Antriebsmotors entlang der Schiene bewegbar ist, wobei der Antriebsmotor und wenigstens eine Laufrolle in einem fest mit dem Türflügel verbundenen Laufwerk aufgenommen sind, so daß der Antriebsmotor, das Laufwerk und der Türflügel gemeinsam entlang der Schiene verschiebbar sind, und wobei der Antriebsmotor mit einem um eine vertikale Drehachse drehbaren Zahnrad direkt verbunden ist, das mit einer, vorzugsweise an der Rahmenkonstruktion befestigten und sich entlang der Schiene erstreckenden Zahnreihe zusammenwirkt.

Ein derartiger Antrieb ist aus einer Firmenschrift "Automatische Schiebestapelwände" der Firma Kaba Türsysteme GmbH, Bühl, in Form einer Schiebestapelwand mit mehreren Schiebetürflügeln aus Glas bekannt geworden. Dort hängen die Türflügel abgestützt über vier Laufrollen von zwei Laufwerken an zugeordneten Lauf- und Führungsschienen. Dabei stützen sich die jeweils zwei Laufrollen jeweils eines der Laufwerke auf jeweils einer Lauf- und Führungsschiene über Lastangriffsstellen bildende Berührstellen ab.

Die Lauf- und Führungsschienen sind derart angeordnet, daß in einem Bereich, der einem Raumteiler zugeordnet ist, die Türflügel jeweils Stirnseite zu Stirnseite benachbart in Linie angeordnet werden können, während die Türflügel in einem Parkbereich jeweils Planseite zu Planseite neben- bzw. voreinander anordenbar sind. Zu diesem Zwecke sind die Lauf- und Führungsschienen in dem Raumteilerbereich nahe beieinander und parallel angeordnet, während im Übergangsbereich zum Parkbereich hin wenigstens eine der Lauf- und Führungsschienen in einem bestimmten Bahnkurvenradius gebogen ist.

Dadurch, daß jedes der zwei Laufwerke mit zwei, in Richtung der zugehörigen Lauf- und Führungsschiene hintereinander angeordneten Laufrollen versehen ist, deren Drehachsen starr miteinander verbunden sind, können nur relativ große Bahnkurvenradien verwirklicht werden. Ferner tritt während der Kurvenfahrt neben Rollreibung auch Querreibung im Bereich der Berührstellen zwischen den Laufrollen und den Lauf- und Führungsschienen auf, mit der Folge von erhöhtem Verschleiß in diesem Bereich.

Die schweren Glaswände der Türflügel sind oberseitig in einem Hohlprofil befestigt, in dem auch der Antriebsmotor aufgenommen ist. Dieser treibt ein lotrecht oberhalb desselben angeordnetes Zahnrad mit Stirn-Rundverzahnung an.

Dieses Zahnrad steht an bestimmten, der Kraftübertragung dienenden Berührstellen, mit einem fest mit der Lauf- und Führungsschiene verbundenen und sich in Richtung derselben erstreckenden Zahnriemen mit korrespondierender Rundverzahnung in Eingriff. Bei diesem Antrieb sind die Berühr- bzw. Angriffsstellen zwischen dem Zahnrad und dem Zahnriemen in einer die Drehachse der Zahnscheibe enthaltenden Vertikalebene normal zur Verfahrrichtung des Türflügels gegenüber den Auflagestellen der Laufrollen auf der Lauf- und Führungsschiene seitlich versetzt angeordnet. Dadurch wirkt während des Verschiebens eines Türflügels entlang der Lauf- und Führungsschiene ein Drehmoment um die Drehachse des Zahnrades, was zu einem Verdrehen der Laufrollen mit den Türflügeln relativ zu der Lauf- und Führungsschiene führt, mit der Folge eines vergleichsweise hohen Verschleißes.

Ähnliche Antriebe sind aus der DE 26 43 905 B1 und der DE 87 17 297 U1 bekannt geworden. Diese Antriebe weisen ebenfalls die vorgenannten Nachteile auf.

Demgemäß ist es eine Aufgabe der Erfindung, einen gattungsgemäßen Antrieb zu schaffen, mit dem der Türflügel auf engeren Bewegungsradien führbar ist und bei dem die wirksamen Momente und der Verschleiß minimiert sind.

Diese Aufgabe wird erfindungsgemäß durch die im Anspruch 1 angegebenen Merkmale gelöst. Vorteilhafte Ausgestaltungen der Erfindung ergeben sich aus den Unteransprüchen.

Durch die in Anspruch 1 angegebenen Maßnahmen wirken auf den Laufwagen und folglich auf die Laufrolle und den Türflügel keine Verdrehmomente, so daß bei reduziertem Verschleiß die Führung des Laufwagens auf der Schiene weniger aufwändig ausgeführt werden kann, und zwar über eine vorzugsweise mit einem Bund versehene einzige Laufrolle. Dadurch ist es auch möglich, nunmehr mit einer einzigen Laufrolle pro Laufwerk auszukommen, wodurch der bzw. die Türflügel auf engeren Kurvenradien bewegbar sind als dies bislang möglich war. Durch Verwendung nur einer einzigen Laufrolle pro Laufwerk tritt bei Kurvenfahrten aufgrund des gewonnenen Freiheitsgrades nur Rollreibung an der Lauffläche der Laufrolle auf, während bei nach dem Stande der Technik ausgebildeten Laufwerken während der Kurvenfahrt auch Querreibung bzw. Gleitungen auftreten. Durch diese Maßnahmen wird also die Reibung und der Verschleiß an der Laufrolle und auch an der Laufschiene minimiert.

Durch die vorstehenden Maßnahmen läßt sich insgesamt ein Verschieben der Türflügel bei erhöhter Geschwindigkeit und auch eine höhere Bremsbeschleunigung erreichen.

Von besonderem Vorteil ist es, wenn eine den Berührstellen zwischen dem Zahnrad und der Zahnreihe zugeordnete tangentiale Kraftwirkslinie und eine den Berührstellen zwischen dem Laufrad und der Schiene zugeordnete resultierende Reibwirklinie im wesentlichen in einer gemeinsamen Ebene liegen, die parallel zu einer die Drehachse des Zahnrades enthaltenden Ebene ausgebildet ist. Dadurch lassen sich die vorstehenden Wirkungen noch weiter verbessern.

Zweckmässigerweise ist der Türflügel mit nur zwei Laufwerken fest verbunden, die jeweils nur eine einzige Laufrolle aufweisen, über die das Gewicht des Türflügels auf der Schiene oder auf mehreren, vorzugsweise zwei benachbarten Schienen abgestützt ist. Dadurch lassen sich günstige Abstützungs-, Momenten- und Reibungsverhältnisse sowie enge Kurvenradien auch bei großen und schweren Türflügeln erreichen, wobei zweckmäßigerweise die Türflügel an der Schiene unterhalb derselben hängen.
Gemäß einer besonders vorteilhaften Weiterbildung ist der Türflügel derart angeordnet, daß sein Schwerpunkt lotrecht unter den Berührstellen zwischen der Laufrolle und der Schiene angeordnet ist. Dies ist insbesondere bei aus mehreren flachen Türflügeln gebildeten Schiebestapelwänden in Verbindung mit Laufwerken vorteilhaft, bei denen die jeweils eine Laufrolle auf derselben Seite angeordnet sind, so daß eine Einschienentechnik im Raumteilerbereich in Verbindung mit einer Weiche anstelle der bisher durchgängigen Zweischienentechnik ermöglicht ist.

Insbesondere bei zylindermantelsegmentförmigen Türflügeln, beispielsweise von Nachtverschlüssen von Drehtüranlagen und dergleichen, lassen sich günstige Drehmomentenverhältnisse erreichen, wenn der Türflügel derart angeordnet ist, daß sein Schwerpunkt auf einer gedachten Verbindungsgeraden durch die Berührstellen zwischen der jeweiligen Laufrolle und der Schiene bzw. den Schienen liegt.

Von besonderem Vorteil ist es ferner, wenn mit dem Laufwerk ein Tragelement zur Abstützung des Türflügels fest verbunden ist, das wiederum mit diesem in einem der Einleitung der Gewichtskraft des Türflügels dienenden Verbindungsbereich fest verbunden ist, der lotrecht zu den Berührstellen zwischen der Laufrolle und der Schiene angeordnet ist.

Durch die vorstehenden Maßnahmen kann insbesondere bei starken Beschleunigungen und/oder Verzögerungen des Türflügels ein Verdrehmoment um die vertikale Drehachse des Zahnrades vermieden werden, d.h. die Laufrolle wird beim Abbremsen und/oder Beschleunigen seitlich nicht verdreht. Dadurch ist eine tangentiale Kurvenfahrt möglich, wodurch die Laufrolle weniger Reibung und weniger Verschleiß ausgesetzt ist. Dieser Effekt kommt um so stärker zum Tragen, je schwerer die bewegte Masse, insbesondere der Türflügel ist.

Gemäß einer vorteilhaften Weiterbildung weist das Laufwerk einen Laufwerkskörper auf, an dem ein Tragelement zur Abstützung des Türflügels um eine Lastdrehachse drehbar gelagert ist, die relativ zu der Drehachse der Laufrolle drehbar und vorzugsweise senkrecht zu dieser ausgebildet ist, wobei die Berührstellen zwischen der Laufrolle und der Schiene linienförmig gestaltet sind und in einer die Lastdrehachse enthaltenden Ebene angeordnet sind. Durch diese Maßnahmen lassen sich die durch die Gewichtskraft des Türflügels erzeugten Momente um die Drehachse der Laufrolle, d.h. um eine senkrecht zu der Drehachse des Zahnrades bzw. der Lastdrehachse ausgebildete Achse noch weiter minimieren.

Dadurch resultiert auch eine geringere Belastung des gesamten Verbindungssystems zwischen dem Antrieb und dem Türflügel und die benötigten Reibflußkräfte in einer die Drehachse des Zahnrades enthaltenden Vertikalebene normal zu der Drehachse des Laufrades sind ebenfalls minimiert. Auf diese Weise lassen sich also die auf den Laufwagen, die Laufrolle und den Türflügel wirkenden Verdrehmomente sowohl um die Drehachse des Zahnrades als auch um die Drehachse der Laufrolle minimieren.

Diese Wirkungen lassen sich noch weiter verbessern, wenn die Lastdrehachse desjenigen Laufwerkes, welches das durch den Antriebsmotor antreibbare Zahnrad enthält, koaxial zu der Drehachse des Zahnrades angeordnet ist und im Bereich der Laufrolle dieses Laufwerkes an dem Laufwerkskörper drehbar gelagert ist. Dadurch ist es auch möglich, die Ausrichtung bzw. Führung des Laufwagens nur über einen Bund der einzigen Laufrolle zu bewerkstelligen.

Zweckmäßigerweise ist die Schiene mit einem Führungsprofil gestaltet, auf dem die Laufrolle abrollen kann, und wobei die Berührungsstellen zwischen der Laufrolle und der Schiene und die Berührungsstellen zwischen dem Zahnrad und der Zahnreihe ausschließlich durch einen Führungsprofilteil des Führungsprofils beabstandet angeordnet sind. Auf diese Weise kann der Abstand zwischen den genannten Berührstellen minimiert werden. Dadurch lassen sich günstigere Reib- und Momentenverhältnisse erreichen und der Antrieb benötigt nur einen vergleichsweise kleinen Bauraum.

Es ist ferner von Vorteil, wenn die Schiene mit einem die Zahnreihe aufweisenden, vorzugsweise in diese eingeklebten Zahnriemen mit Evolventen-Verzahnung fest verbunden ist, und daß das mit dem Zahnriemen in Eingriff stehende Zahnrad mit einer passenden Evolventen-Verzahnung versehen ist. Dadurch lassen sich bessere Eingriffsbedingungen bei gleichzeitig reduzierten Flankenkräften mit der Folge einer höheren Freßtragfähigkeit bei reduzierter Reibung erreichen.

Gemäß einer besonders vorteilhaften Weiterbildung weist die Laufrolle einen U-förmigen Auflagequerschnitt zur Abstützung und Führung der Laufrolle auf bzw. an der einen passenden Auflagequerschnitt aufweisenden Schiene und einen Laufrollenbund auf, der mit einer sich nach innen in Richtung der Drehachse des Zahnrades erstreckenden Führungsnase versehen ist. Auf diese Weise lassen sich günstige Reibungsverhältnisse bei einer Kurvenfahrt erreichen. Auch kann durch die genannten Maßnahmen ein Kippen des Antriebes bzw. der Laufrolle im Kurvenbereich sicher vermieden werden.

Zweckmäßigerweise ist der Antriebsmotor auf der von dem Türflügel wegweisenden Seite des Zahnrades angeordnet. Dadurch können die bisher bekannten horizontalen Traghalteprofile am oberen und unteren Ende der Schiebetüren entfallen. Die Türflügelaufhängung kann nunmehr vorteilhaft über Punkthalter realisiert werden, so daß die Transparenz eines lichtdurchlässigen, insbesondere aus Glas bestehenden Türflügels voll ausgenutzt werden kann. Auch sind durch die genannten Maßnahmen nunmehr sowohl am oberen Ende der Glastüren als auch am unteren Ende der Glastüren die gleichen Glas- und Traghalteprofile einsetzbar, was sowohl unter optischen als auch unter ökonomischen Gesichtspunkten Vorteile bietet. Schließlich können dieselben Türflügelaufhängungen sowohl für gerade, ebene Türflügel als auch für gebogene Türflügel, beispielsweise bei gerundeten Anlagen, eingesetzt werden.

Durch die vorstehenden Maßnahmen ist also erreicht, daß die Antriebskomponenten nicht im Bereich des eigentlichen Türflügels mit diesem verbunden sind, sondern quasi außerhalb des Türflügels, oberhalb desselben angeordnet sind.

Vorstehende Maßnahmen tragen sowohl einzeln als auch in beliebiger Kombination untereinander zu einem Antrieb für einen Schiebetürflügel bei, mit dem dieser auf engeren Bewegungsradien führbar ist und bei dem die wirksamen Momente und der Verschleiß insbesondere im Bereich der Laufrolle minimiert sind.

Ausführungsbeispiele der Erfindung werden anhand der Zeichnungen näher beschrieben.

Es zeigen:
- Figur 1:: Eine dreidimensionale Ansicht des sich über eine einzige Laufrolle an einer Schiene Rahmenkonstruktion abstützenden Antriebes, mit einer ersten Schiene für die Laufrolle eines ersten Laufwerkes und mit einer zweiten Schiene für die nicht näher dargestellte Laufrolle eines zweiten Laufwerkes wie sie vorzugsweise bei Türflügeln von Schiebestapelwänden eingesetzt werden;
- Figur 2:: eine Seitenansicht des Antriebes gemäß Figur 1;
- Figur 3:: einen Querschnitt durch den Antrieb gemäß Figur 1 in einer die Lastdrehachse bzw. die Drehachse des Zahnrades sowie die Drehachse der Laufrolle enthaltenden Schnittebene;
- Figur 4:: den Antrieb gemäß Figur 1 für einen kreisbogensegmentförmigen Schiebetürflügel eines Nachtverschlusses, wie er insbesondere bei Drehtüren Verwendung finden kann;
- Figur 5:: eine schematische Darstellung einer Türanlage in Form einer Schiebestapelwand mit Türflügeln in einer Parkposition sowie einen Türflügel in Raumteilerstellung sowie mehrere Stellungen eines Türflügels im Übergangsbereich;
- Figur 6:: eine schematische Darstellung eines Ausschnittes einer als Nachtverschluß gestalteten Türanlage mit einem Schiebetürflügel gemäß Figur 4, der mit einem Antrieb gemäß Figur 1 ausgestattet ist;

Der in den Figuren gezeigte Antrieb 20 umfaßt einen als Getriebemotor gestalteten Antriebsmotor 26 und eine von diesem über ein einstufiges Getriebe 70 angetriebene Zahnscheibe 35. Deren Zähne stehen in Wirkungseingriff mit einem eine Zahnreihe 37 umfassenden Zahnriemen 38. Dieser ist hier in ein U-förmiges Profil einer Schiene 25 eingeklebt. Die Zahnreihe 37 des Zahnriemens 38 weist eine im Querschnitt trapezförmige Evolventen-Verzahnung 56 auf und die Zähne der Zahnscheibe 35 weisen eine hierzu passende, im Querschnitt trapezförmige Evolventen-Verzahnung 56 auf.

Die an einer Rahmenkonstruktion 53, 63 einer Türanlage angeordnete Schiene 25 umfaßt ein Führungsprofil 34, auf dem sich eine Laufrolle 27 des Laufwerkes 28 des Antriebes 20 geführt abstützt. Der Antriebsmotor 26 und die Laufrolle 27 sind in einem fest mit dem Türflügel 22, 24 verbundenen Laufwerk 28 aufgenommen, so daß der Antriebsmotor 26, das Laufwerk 28 und der jeweilige Türflügel 22, 24 gemeinsam mittels des Antriebsmotors 26 entlang der Schiene 25 bewegbar sind. Der Antriebsmotor 26 ist auf der von dem Türflügel 22, 24 wegweisenden Seite der Zahnscheibe 35 angeordnet.

Die Antriebsachse des Antriebsmotors 26 ist mit einem Ritzel 68 versehen, das in Wirkeingriff mit einem Zahnkranz 69 steht. Wie insbesondere aus Figur 3 ersichtlich, ist dieser Zahnkranz 69 mit einem Nabenteil der einen größeren Durchmesser aufweisenden Zahnscheibe 35, beispielsweise durch Verkleben, verbunden ist. Die Zahnscheibe 35 ist über zwei Lagerringe 62 auf einer Lastwelle 66 um ihre vertikale Drehachse 36 drehbeweglich gelagert. Die Lastwelle 66 ist über zwei beabstandete, oberhalb der Zahnscheibe 35 angeordnete Lagerringe 62, an einem Laufwerkskörper 50 des Laufwerkes 28 um die Lastdrehachse 52 drehbeweglich gelagert. Dadurch kann die Lastwelle 66 relativ zu dem Laufwerkskörper 50 und der Laufrolle 27 um die Lastdrehachse 52 gedreht werden, bzw. umgekehrt.

Wie insbesondere aus Figur 3 ersichtlich, sind die Lastdrehachse 32 und die Drehachse 36 der Zahnscheibe 35 koaxial angeordnet und sind hier identisch.

Mit dem Laufwerkskörper 50 ist eine Laufrollenwelle 65 fest verbunden, die senkrecht zu der Lastwelle 66 oberhalb der Zahnscheibe 35 angeordnet ist. Auf der Laufrollenwelle 65 ist die Laufrolle 27 über ein Kugellager 71 um die Drehachse 33 drehbeweglich aufgenommen. Diese Drehachse 33 der Laufrolle 27 ist senkrecht zu der Drehachse 36 der Zahnscheibe 35 bzw. zu der mit dieser koaxial fluchtenden Lastdrehachse 52 angeordnet. Mithin liegen die Drehachse 33 der Laufrolle 27 und die Drehachse 36 der Zahnscheibe 35 bzw. die Lastdrehachse 52 der Lastwelle 66 in einer gemeinsamen vertikalen Ebene (XY).

Im Bereich des unteren Endes der ein Tragelement 51 ausbildenden Lastwelle 66 kann über geeignete Befestigungsmittel der im wesentlichen gerade und vorzugsweise plane Türflügel 22, hier einer Schiebestapelwand 21, befestigt werden (Figur 5) oder kann beispielsweise auch ein im Querschnitt kreisbogensegmentförmig oder ähnlich gestalteter Türflügel 24 eines Nachtverschlusses 23 oder dergleichen dort befestigt sein (Figuren 4 und 6).

Wie insbesondere aus den Figuren 2 und 3 ersichtlich, stützt sich die Laufrolle 27 über linienförmige Berührstellen 41 auf dem Führungsprofil 34 der Lauf- und Führungsschiene 25 ab. Diese, einen Lastangriff der Laufrolle 27 auf der Schiene 25 zugeordneten Berührstellen 41, sind in einer die Lastdrehachse 52 enthaltenden vertikalen Ebene (XY) angeordnet. Wie insbesondere aus Figur 3 ersichtlich, erfolgt die Kraftübertragung von der als Zahnrad gestalteten Zahnscheibe 35 auf die Zahnreihe 37 des Zahnriemens 38 über vertikale linienförmige Berührstellen 40. Erfindungsgemäß sind die zur Kraftübertragung von der Zahnscheibe 35 auf die Zahnreihe 37 dienenden Berührstellen 40 und die einen Lastangriff der Laufrolle 27 auf der Schiene 25 zugeordneten Berührstellen 41 im wesentlichen lotrecht angeordnet.

Wie ebenfalls in Figur 3 gezeigt, ergibt sich durch den Kraftangriff der Zahnscheibe 35 an der Zahnreihe 37 des Zahnriemens 38 eine zugeordnete tangentiale Kraftwirklinie 42. Außerdem ergibt sich bei einem Antrieb des mit dem Türflügel 22 bzw. 24 fest verbundenen Laufwerkes 28 vermittels des Antriebsmotors 26 zwischen der einzigen Laufrolle 27 des Laufwerkes 28 und der Schiene 25 eine den Berührstellen 41 zugeordnete resultierende Reibwirklinie 43. Die tangentiale Kraftwirklinie 42 und die resultierende Reibwirklinie liegen hier im wesentlichen in einer gemeinsamen Ebene 44, die parallel zu einer die Drehachse 36 der Zahnscheibe 35 enthaltenden Ebene (YZ) ausgebildet ist, d.h. hier senkrecht zu der Drehachse 33 der Laufrolle 27.

Wie insbesondere aus Figur 3 ersichtlich, weist die Laufrolle 27 einen U-förmigen Auflagequerschnitt 58 auf, der durch jeweils zwei seitliche Laufrollenbünde begrenzt ist. Diese dienen zur seitlichen Führung der Laufrolle 27 auf dem Führungsprofil 34 der Schiene 25, 30; 49. Der außen liegende Laufrollenbund, d.h. der auf der von der Lastwelle 66 wegweisenden Seite der Laufrolle 27 angeordnete Laufrollenbund 60, weist im Bereich seines in Richtung der Lastwelle 66 weisenden Wandteils, eine sich nach innen, in Richtung der Lastwelle 66 erstreckende ringförmige Führungsnase 61 auf. Diese erhebt sich geringfügig über die umliegenden Wandteile nach innen. Durch diese Führungsnase 61 ergeben sich insbesondere bei Kurvenfahrten günstige Reibungsverhältnisse , wobei ein Kippen des Antriebes 20 bzw. der Laufrolle 27 sicher vermieden wird.

In dem Ausführungsbeispiel gemäß Figur 4 ist mit der Lastwelle 66 der im Querschnitt kreisbogensegmentförmige Türflügel 24 eines Nachtverschlusses 23 über ein hier im Querschnitt S-förmiges Tragelement 54 in einem der Einleitung der Gewichtskraft des Türflügels 24 dienenden Verbindungsbereich 55 fest verbunden. Dieser Verbindungsbereich 55 ist lotrecht zu den Berührstellen 41 zwischen der Laufrolle 27 und der Schiene 49 angeordnet.

In Figur 5 ist ein weiteres Ausführungsbeispiel betreffend eine mit mehreren Türflügeln 22 gebildete Schiebestapelwand 21 gezeigt. Die Türflügel 22 können aus einer Parkposition, in der sie Planseite zu Planseite neben- bzw. voreinander anordenbar sind, in eine Raumteilerposition verschoben werden, in der sie Stirnseite an Stirnseite in einer Linie bzw. Reihe hintereinander anordenbar sind. Zwischen der Parkposition und der Raumteilerposition werden die Türflügel 22 in einem Übergangsbereich verschwenkt. Diesbezüglich ist in Figur 5 ein Türflügel 22 in mehreren Verschiebestellungen gezeigt, um die dabei auftretenden Lage- und Positionsänderungen insbesondere der jeweils zwei Laufrollen 27 relativ zu dem Türflügel 22 zu veranschaulichen, wobei die Laufrollen 27 auf jeweils einer der benachbarten Schienen 25 und 30 abrollen können.

Wie aus den Figuren 5 und 6 ersichtlich, sind der Türflügel 22 der Schiebestapelwand 21 und der Türflügel 24 des Nachtverschlusses 23 jeweils mit 2 Laufwerken 28, 29 bzw. 31, 32 fest verbunden, die jeweils nur eine einzige Laufrolle 27 aufweisen, über die das Gewicht des betreffenden Türflügels 22, 24 auf den benachbarten beiden Schienen 25, 30 (Figur 5) bzw. der Rundschiene 49 (Figur 6) abgestützt ist.

Wie aus Figur 6 am Beispiel des Nachtverschlusses 23 ersichtlich, ist der Türflügel 24 derart angeordnet, daß sein Schwerpunkt 47 auf einer gedachten Verbindungsgeraden 48 durch die Berührstellen 41 zwischen der jeweiligen Laufrolle 27 und der Schiene 49 liegt. Dementsprechend ist jeder Türflügel 22 der in Figur 5 gezeigten Schiebestapelwand 21 derart angeordnet, daß sein Schwerpunkt 46 auf einer gedachten Verbindungsgeraden 48 durch die Berührstellen zwischen der jeweiligen Laufrolle 27 und der jeweils zugeordneten Schiene 25, 30 liegt.

Jedes Laufwerk 28, 29 ist im Ausführungsbeispiel mit vier kleinen Stützrollen 45 versehen, die an dem Laufrollenkörper 50 befestigt sind und die um parallel zu der Drehachse 36 der Zahnscheibe 35 angeordnete Drehachsen drehbar sind. Diese Stützrollen 45 sind jeweils in einem gleichen Abstand von der Drehachse 36 radial beabstandet sowie jeweils in gleichem Abstand zu der jeweils benachbarten Stützrolle 45 angeordnet sind. Auf diese Weise liegen die Drehachsen der Stützrollen 45 auf den Ecken eines Vierecks und die gedachten Diagonalen des Vierecks kreuzen sich in der Drehachse 36 der Zahnscheibe 35. Die Stützrollen 45 dienen für eine zusätzliche seitliche Abstützung des Laufwerkes 28, 29, insbesondere bei Kurvenfahrten.

### BEZUGSZEICHENLISTE

- 20: Antrieb
- 21: Schiebestapelwand
- 22: Türflügel von 21
- 23: Nachtverschluß
- 24: Türflügel von 23
- 25: Schiene
- 26: Antriebsmotor
- 27: Laufrolle
- 28: Laufwerk
- 29: Laufwerk
- 30: Schiene
- 31: Laufwerk
- 32: Laufwerk
- 33: Drehachse von 27
- 34: Führungsprofil von 25
- 35: Zahnscheibe
- 36: Drehachse von 35
- 37: Zahnreihe
- 38: Zahnriemen
- 39: Führungsprofilteil v. 34
- 40: Berührstelle (Zahnrad / Zahnreihe)
- 41: Berührstelle (Laufrolle / Schiene)
- 42: Tangentiale Kraftwirklinie zu 40
- 43: Resultierende Reibwirklinie zu 41
- 44: Ebene
- 45: Stützrolle
- 46: Schwerpunkt von 22
- 47: Schwerpunkt von 24
- 48: Gedachte Verbindungsgerade
- 49: Schiene
- 50: Laufwerkskörper
- 51: Tragelement
- 52: Lastdrehachse
- 53: Rahmenkonstruktion
- 54: Tragelement
- 55: Verbindungsbereich
- 56: Evolventen-Verzahnung
- 57: Evolventen-Verzahnung
- 58: U-förmiger Auflagequerschnitt von 27
- 59: Auflagequerschnitt von 25, 30; 49
- 60: Laufrollenbund
- 61: Führungsnase von 60
- 62: Lagerring
- 63: Rahmenkonstruktion
- 64: Gedachte Verbindungsgerade
- 65: Laufrollenwelle
- 66: Lastwelle
- 68: Ritzel
- 69: Zahnkranz
- 70: Getriebe
- 71: Kugellager

## Patentansprüche

1. Antrieb für einen als Schiebetür ausgebildeten Türflügel, insbesondere für Schiebestapelwände, Nachtverschlüsse, Rundschiebetüren, Personenschleusen und dergleichen, der sich über wenigstens eine Laufrolle (27) auf einer Schiene (25, 39) geführt abstützt und mittels eines Antriebsmotors (26) entlang der Schiene (25, 49) bewegbar ist, wobei der Antriebsmotor (26) und wenigstens eine Laufrolle (27) in einem fest mit dem Türflügel (22, 24) verbundenen Laufwerk (28, 31) aufgenommen sind, so daß der Antriebsmotor (26), das Laufwerk (28, 31) und der Türflügel (22, 24) gemeinsam entlang der Schiene (30, 49) verschiebbar sind, und wobei der Antriebsmotor (26) mit einem um eine vertikale Drehachse (36) drehbaren Zahnrad (35) wirkverbunden ist, das mit einer sich entlang der Schiene (30, 39) erstreckenden Zahnreihe (37) zusammenwirkt, **dadurch gekennzeichnet, daß** das Laufwerk (28, 31) eine einzige Laufrolle (27) aufweist und daß zur Kraftübertragung von dem Zahnrad (35) auf die Zahnreihe (37) dienende Berührstellen (40) und einem Lastangriff der Laufrolle (27) auf der Schiene (30, 49) zugeordnete Berührstellen (41) im wesentlichen lotrecht angeordnet sind, wobei
eine den Berührstellen (40) zwischen dem Zahnrad (35) und der Zahnreihe (37) zugeordnete tangentiale Kraftwirklinie (42) und eine den Berührstellen (41) zwischen der Laufrolle (27) und der Schiene (30, 49) zugeordnete resultierende Reibwirklinie (43) im wesentlichen in einer gemeinsamen Ebene (44) liegen, die parallel zu einer die Drehachse (36) des Zahnrades (35) enthaltenden Ebene ausgebildet ist.

2. Antrieb nach einem der Ansprüche 1, **dadurch gekennzeichnet, daß** der Türflügel (22) derart angeordnet ist, daß sein Schwerpunkt lotrecht unter den Berührstellen (41) zwischen der Laufrolle (27) und der Schiene (25) angeordnet ist.

3. Antrieb nach einem der Ansprüche 1 bis 2, **dadurch gekennzeichnet, daß** der Türflügel (22, 24) mit zwei Laufwerken (28, 29; 31, 32) fest verbunden ist, die jeweils eine einzige Laufrolle (27) aufweisen, über die das Gewicht des Türflügels (22, 24) auf einer Schiene (49) oder mehreren benachbarten Schienen (25, 30) abgestützt ist.

4. Antrieb nach einem der Anspruch 3, **dadurch gekennzeichnet, daß** der Türflügel (24) derart angeordnet ist, daß sein Schwerpunkt (46, 47) auf einer gedachten Verbindungsgeraden (48, 64) durch die Berührstellen (41) zwischen der jeweiligen Laufrolle (27) und der Schiene (49) bzw. den Schienen (25, 30) liegt.

5. Antrieb nach einem der Ansprüche 1 bis 4, **dadurch gekennzeichnet, daß** das Laufwerk (28, 29; 31, 32) einen Laufwerkskörper (50) aufweist, an dem ein Tragelement (51, 54) zur Abstützung des Türflügels (22, 24) um eine Lastdrehachse (52) drehbar gelagert ist, die relativ zu der Drehachse (33) der Laufrolle (27) drehbar und vorzugsweise senkrecht zu dieser ausgebildet ist, wobei die Berührstellen (41) zwischen der Laufrolle (27) und der Schiene (25, 49) linienförmig gestaltet sind und in einer die Lastdrehachse (52) enthaltenden Ebene (XY) angeordnet sind.

6. Antrieb nach Anspruch 5, **dadurch gekennzeichnet, daß** die Lastdrehachse (52) koaxial zu der Drehachse (36) des Zahnrades (35) angeordnet ist und im Bereich der Laufrolle (27) dieses Laufwerkes (28, 29; 31, 32) an dem Laufwerkskörper (50) drehbar gelagert ist.

7. Antrieb nach einem der Ansprüche 1 bis 6, **dadurch gekennzeichnet, daß** mit dem Laufwerk (31, 32) ein Tragelement (54) zur Abstützung des Türflügels (24) fest verbunden ist, das mit diesem in einem der Einleitung der Gewichtskraft des Türflügels (24) dienenden Verbindungsbereich (55) fest verbunden ist, der lotrecht zu den Berührstellen (41) zwischen der Laufrolle (27) und der Schiene (49) angeordnet ist.

8. Antrieb nach einem der Ansprüche 1 bis 7, **dadurch gekennzeichnet, daß** die Schiene (25, 30; 49) mit einem Führungsprofil (34) gestaltet ist, auf dem die Laufrolle (27) abrollen kann, und wobei die Berührungsstellen (41) zwischen der Laufrolle (27) und der Schiene (25, 30; 49) und die Berührstellen (40) zwischen dem Zahnrad (35) und der Zahnreihe (37) ausschließlich durch einen Führungsprofilteil(39) des Führungsprofils (34) beabstandet sind.

9. Antrieb nach einem der Ansprüche 1 bis 8, **dadurch gekennzeichnet, daß** die Schiene (25, 30; 49) mit einem die Zahnreihe (37) aufweisenden Zahnriemen (38) mit Evolventen-Verzahnung (56) fest verbunden ist, und daß das mit dem Zahnriemen (38) in Eingriff stehende Zahnrad (35) mit einer passenden Evolventen-Verzahnung (57) versehen ist.

10. Antrieb nach einem der Ansprüche 1 bis 9, **dadurch gekennzeichnet, daß** die Laufrolle (27) einen U-förmigen Auflagequerschnitt (58) zur Abstützung und Führung der Laufrolle (27) auf bzw. an der einen passenden Auflagequerschnitt (59) aufweisenden Schiene (25, 30; 49) und einen Laufrollenbund (60) aufweist, der mit einer sich nach innen, in Richtung der Drehachse (36) des Zahnrades (35) erstreckenden Führungsnase (61) versehen ist.

11. Antrieb nach einem der Ansprüche 1 bis 10, **dadurch gekennzeichnet, daß** der Antriebsmotor (26) auf der von dem Türflügel (22, 24) wegweisenden Seite des Zahnrades (35) angeordnet ist.

## Claims

1. Drive for a door panel constructed as a sliding door, particularly for sliding stacking walls, night shutters, revolving sliding doors, pass gates for persons, and the like, which is supported in guided manner on a rail (25, 39) by way of at least one track roller (27) and is movable along the rail (25, 49) by means of a drive motor (26), wherein the drive motor (26) and at least one track roller (27) are mounted in a running carriage (28, 31), which is fixedly connected with the door panel (22, 24), so that the drive motor (26), the running carriage (28, 31) and the door panel (22, 24) are displaceable in common along the rail (30, 49), and wherein the drive motor (26) is operatively connected with a gearwheel (35), which is rotatable about a vertical axis (36) of rotation and co-operates with a tooth row (37) extending along the rail (30, 39), **characterised in that** the running carriage (28, 31) has a single track roller (27) and that contact points (40) serving for force transmission from the gearwheel (35) to the tooth row (37) and contact points (41) associated with a load-engaging point of the track roller (27) on the rail (30, 49) are arranged substantially vertically, wherein a tangential line (42) of force action associated with the contact points (40) between the gearwheel (25) and the tooth row (27) and a resultant line (43) of friction action associated with the contact points (41) between the track roller (27) and the rail (30, 49) lie substantially in a common plane (44) formed parallel to a plane containing the axis (36) of rotation of the gearwheel (35).

2. Drive according to claim 1, **characterised in that** the door panel (22) is so arranged that its centre of gravity is arranged vertically below the contact points (41) between the track roller (27) and the rail (25).

3. Drive according to one of claims 1 and 2, **characterised in that** the door panel (22, 24) is fixedly connected with two running carriages (28; 29; 31, 32) each having a single track roller (27), by way of which the weight of the door panel (22, 24) is supported on a rail (49) or several adjacent rails (25, 30).

4. Drive according to claim 3, **characterised in that** the door panel (24) is so arranged that its centre of gravity (46, 47) lies on a notional connecting line (48, 64) through the contact points (41) between the respective track roller (27) and the rail (49) or the rails (25, 30).

5. Drive according to one of claims 1 to 4, **characterised in that** the running carriage (28, 29; 31, 32) comprises a running carriage body (50), at which a support element (51, 54) for supporting the door panel (22, 24) is mounted to be rotatable about a load axis (52) of rotation, which is rotatable relative to the axis (33) of rotation of the track roller (27) and preferably formed perpendicularly relative thereto, wherein the contact points (41) between the track roller (27) and the rail (25, 49) are formed to be linear and are arranged in a plane (XY) containing the load axis (52) of rotation.

6. Drive according to claim 5, **characterised in that** the load axis (52) of rotation is arranged coaxially to the axis (36) of rotation of the gearwheel (35) and is rotatably mounted at the running carriage body (50) in the region of the track roller (27) of this running carriage (28, 29; 31, 32).

7. Drive according to one of claims 1 to 6, **characterised in that** a support element (54) for supporting the door panel (24) is fixedly connected with the running carriage (31, 32), which panel is fixedly connected with this element in a connecting region (55), which serves for introduction of the weight force of the door panel (24) and which is arranged vertically relative to the contact points (41) between the track roller (27) and the rail (49).

8. Drive according to one of claims 1 to 7, **characterised in that** the rail (25, 30; 49) is formed with a guide profile (34) on which the track roller (27) can roll and wherein the contact points (41) between the track roller (27) and the rail (25, 30; 49) and the contact points (40) between the gearwheel (35) and the tooth row (37) are spaced exclusively by a guide profile part (39) of the guide profile (34).

9. Drive according to one of claims 1 to 8, **characterised in that** the rail (25, 30; 49) is fixedly connected with a cogged belt (38), which has the tooth row (37), with involute toothing (56) and that the gearwheel (35) disposed in engagement with the cogged belt (38) is provided with a matching involute toothing (57).

10. Drive according to one of claims 1 to 9, **characterised in that** the track roller (27) has a U-shaped supporting cross-section (58) for the support and guidance of the track roller (27) on or at the rail (25, 30; 49), which has a matching supporting cross-section (59), and a track roller collar (60) which is provided with a guide nose (61) extending inwardly in the direction of the axis (36) of rotation of the gearwheel (35).

11. Drive according to one of claims 1 to 10, **characterised in that** the drive motor (26) is arranged on the side of the gearwheel (35) facing away from the door panel (22, 24).

## Revendications

1. Dispositif d'entraînement pour un battant réalisé comme porte coulissante, en particulier pour des parois coulissantes empilables, des fermetures nocturnes, des portes coulissantes rondes, des sas de personnes et analogues, qui s'appuie en étant guidé, par au moins un galet de roulement (27) sur un rail (25, 39) et qui est déplaçable au moyen d'un moteur d'entraînement (26) le long du rail (25, 49), où le moteur d'entraînement (26) et au moins un galet de roulement (27) sont reçus dans un mécanisme de roulement (28, 31) relié solidement au battant (22, 24), de sorte que le moteur d'entraînement (26), le mécanisme de roulement (28, 31) et le battant (22, 24) sont déplaçables conjointement le long du rail (30, 49), et où le moteur d'entraînement (26) est relié fonctionnellement à une roue dentée (35) apte à tourner autour d'un axe de rotation vertical (36), qui coopère avec une rangée de dents (37) s'étendant le long du rail (30, 39), **caractérisé en ce que** le mécanisme de roulement (28, 31) présente un seul galet de roulement (27), et que des emplacements de contact (40) servant à la transmission des forces de la roue dentée (35) à la rangée de dents (37) et des emplacements de contact (41) associés à une application de charge du galet de roulement (27) au rail (30, 49) sont disposés sensiblement d'aplomb, où une ligne d'action de force tangentielle (42) associée aux emplacements de contact (40) entre la roue dentée (35) et la rangée de dents (37) et une ligne d'action de frottement résultante (43) associée aux emplacements de contact (41) entre le galet de roulement (27) et le rail (30, 49) se situent sensiblement dans un même plan (44) qui est réalisé parallèlement à un plan contenant l'axe de rotation (36) de la roue dentée (35).

2. Dispositif d'entraînement selon la revendication 1, **caractérisé en ce que** le battant (22) est disposé de façon que son centre de gravité soit disposé verticalement sous les emplacements de contact (41) entre le galet de roulement (27) et le rail (25).

3. Dispositif d'entraînement selon l'une des revendications 1 à 2, **caractérisé en ce que** le battant (22, 24) est relié solidement à deux mécanismes de roulement (28, 29 ; 31, 32), qui présentent chacun un seul galet de roulement (27) par lequel le poids du battant (22, 24) est supporté sur un rail (49) ou plusieurs rails avoisinants (25, 30).

4. Dispositif d'entraînement selon la revendication 3, **caractérisé en ce que** le battant (24) est disposé de façon que son centre de gravité (46, 47) se situe sur une droite de liaison imaginaire (48, 64) à travers les emplacements de contact (41) entre le galet de roulement respectif (27) et le rail (49) respectivement les rails (25, 30).

5. Dispositif d'entraînement selon l'une des revendications 1 à 4, **caractérisé en ce que** le mécanisme de roulement (28, 29 ; 31, 32) présente un corps de mécanisme de roulement (50) auquel est logé d'une manière tournante un élément de support (51, 54) pour soutenir le battant (22, 24) autour d'un axe de rotation de charge (52) qui est réalisé d'une manière tournante relativement à l'axe de rotation (33) du galet de roulement (27) et de préférence perpendiculairement à celui-ci, où les emplacements de contact (41) entre le galet de roulement (27) et le rail (25, 49) sont réalisés en une forme linéaire et sont disposés dans un plan (XY) contenant l'axe de rotation de charge (52).

6. Dispositif d'entraînement selon la revendication 5, **caractérisé en ce que** l'axe de rotation de charge (52) est disposé coaxialement à l'axe de rotation (36) de la roue dentée (35) et, dans la zone du galet de roulement (27), ce mécanisme de roulement (28, 29 ; 31, 32) est logé d'une manière tournante au corps du mécanisme de roulement (50).

7. Dispositif d'entraînement selon l'une des revendications 1 à 6, **caractérisé en ce qu'**est relié solidement au mécanisme de roulement (31, 32) un élément de support (54) pour le soutien du battant (24), qui est relié solidement à celui-ci dans une zone de liaison (55) servant à l'introduction de la force de poids du battant (24), qui est disposée verticalement aux emplacements de contact (41) entre le galet de roulement (27) et le rail (49).

8. Dispositif d'entraînement selon l'une des revendications 1 à 7, **caractérisé en ce que** le rail (25, 30 ; 49) est réalisé avec un profilé de guidage (34) sur lequel le galet de roulement (27) peut rouler, et où les emplacements de contact (41) entre le galet de roulement (27) et le rail (25, 30 ; 49) et les emplacements de contact (40) entre la roue dentée (35) et la rangée de dents (37) sont espacés uniquement par une partie du profilé de guidage (39) du profilé de guidage (34).

9. Dispositif d'entraînement selon l'une des revendications 1 à 8, **caractérisé en ce que** le rail (25, 30 ; 49) est relié solidement à une courroie dentée (38) à denture développante (56) présentant la rangée de dents (37), et **en ce que** la roue dentée (35) en prise avec la courroie dentée (38) est pourvue d'une denture développante adaptée (57).

10. Dispositif d'entraînement selon l'une des revendications 1 à 9, **caractérisé en ce que** le galet de roulement (27) présente une section transversale d'appui en forme de U (58) pour l'appui et le guidage du galet de roulement (27) sur respectivement au rail (25, 30 ; 49) présentant une section transversale d'appui adaptée (59) et présente un collet de galet de roulement (60) qui est pourvu d'un ergot de guidage (61) s'étendant vers l'intérieur, en direction de l'axe de rotation (36) de la roue dentée (35).

11. Dispositif d'entraînement selon l'une des revendications 1 à 10, **caractérisé en ce que** le moteur d'entraînement (26) est disposé sur le côté de la roue dentée (35) éloigné du battant (22, 24).
